# EUROPÄISCHE PATENTSCHRIFT

(11) **EP 1 509 694 B1**
(45) Veröffentlichungstag und Bekanntmachung des Hinweises auf die Patenterteilung: **23.08.2006**
(21) Anmeldenummer: 03709622.9
(22) Anmeldetag: 18.02.2003
(51) Int. Cl.: F02M 63/02, F02M 55/02, F02M 59/46

(54) **HOCHDRUCKSPEICHER FÜR KRAFTSTOFFEINSPRITZSYSTEME MIT INTEGRIERTEM DRUCKREGELVENTIL**
HIGH-PRESSURE ACCUMULATOR FOR FUEL INJECTION SYSTEMS WITH INTEGRATED PRESSURE CONTROL VALVE
ACCUMULATEUR HAUTE PRESSION POUR SYSTEMES D'INJECTION DE CARBURANT AVEC SOUPAPE DE REGULATION DE PRESSION INTEGREE

(30) Priorität: 23.05.2002 DE 10222895
(43) Veröffentlichungstag der Anmeldung: 02.03.2005
(73) Patentinhaber: ROBERT BOSCH GMBH, 70442 Stuttgart (DE)
(72) Erfinder: FRANK, Kurt, 73614 Schorndorf (DE); WAGNER, Werner, 70839 Gerlingen (DE)
(74) Vertreter: Hörschler, Wolfram Johannes
(86) Internationale Anmeldenummer: PCT/DE2003/000486
(87) Internationale Veröffentlichungsnummer: WO 2003/100247

(56) Entgegenhaltungen:
- WO-A-03/083286
- DE-A- 10 016 242
- DE-A- 10 107 115
- DE-A- 10 125 944
- DE-A- 19 949 814
- DE-A- 19 952 774

## Beschreibung

### Technisches Gebiet

An selbstzündenden Verbrennungskraftmaschinen werden heute neben Pumpe-Düsen-Systemen und Pumpe-Leitung-Düse-Systemen Speichereinspritzsysteme zum Einspritzen des Kraftstoffes eingesetzt. Diese Speichereinspritzsysteme umfassenen einen Hochdruckspeicherraum, der über eine Hochdruckpumpe mit unter hohem Druck stehenden Kraftstoff versorgt wird. Die Hochdruckpumpe stellt die Schnittstelle zwischen dem Hochdruckteil und dem Niederdruckteil des Einspritzsystemes dar. Der Hochdruckpumpe kann dabei ein Druckregelventil zugeordnet sein, welches einerseits dazu dient, bei zu hohem Druck im Hochdruckspeicherraum zu öffnen, so dass Kraftstoff aus diesem über eine Sammelleitung zurück zum Kraftstoffbehälter strömt und andererseits dazu, bei zu niedrigem Druck im Hochdruckspeicherraum die Hochdruckseite gegen die Niederdruckseite abzudichten.

### Stand der Technik

Aus der Veröffentlichung "Dieselmotor-Management", 2. aktualisierte und erweiterte Auflage, Vieweg 1989, Braunschweig; Wiesbaden, ISBN 3-528-03873-X, Seite 270, Abb. 9 ist ein Druckregelventil bekannt. Das Druckregelventil wird an einer Hochdruckpumpe eingesetzt, vergleiche Seite 267, Bild 7 derselben Veröffentlichung. Das Druckregelventil umfasst ein Kugelventil, welches einen kugelförmig ausgebildeten Schliesskörper enthält. Innerhalb des Druckregelventiles ist ein Anker aufgenommen, der einerseits von einer Druckfeder beaufschlagt ist und dem andererseits ein Elektromagnet gegenüberliegend angeordnet ist. Der Anker des Druckregelventiles ist zur Schmierung und zur Kühlung von Kraftstoff umspült.

Ist das Druckregelventil nicht angesteuert, so steht dem Hochdruckspeicherraum oder am Ausgang der Hochdruckpumpe anliegende hohe Druck über den Hochdruckzulauf am Druckregelventil an. Da der stromlose Elektromagnet keine Kraft ausübt, überwiegt die Hochdruckkraft gegenüber der Kraft der Druckfeder, so dass das Druckregelventil geöffnet und dieses je nach geförderter Kraftstoffmenge mehr oder weniger geöffnet bleibt.

Wird das Druckregelventil hingegen angesteuert, d.h. wird der Elektromagnet bestromt, wird der Druck im Hochdruckkreis erhöht. Dazu wird zusätzlich zur durch die Druckfeder ausgeübten Kraft eine magnetische Kraft erzeugt. Das Druckregelventil wird geschlossen, bis zwischen der Hochdruckkraft einerseits und der Federkraft sowie der Magnetkraft andererseits ein Kräftegleichgewicht vorliegt. Die magnetische Kraft des Elektromagneten ist proportional zum Ansteuerstrom I der Magnetspulen innerhalb des Druckregelventiles. Der Ansteuerstrom I lässt sich durch Pulsweitenmodulation takten.

Gemäß der oben genannten Veröffentlichung, Seite 270, Bild 7 wird das Druckregelventil beispielsweise seitlich an die Hochdruckpumpe angeflanscht. Daneben ist es auch möglich, das Druckregelventil und den Hochdruckspeicherraum (Common-Rail) hochdruckseitig abzudichten. In diesem Falle sind sowohl der Hochdruckspeicherraum (Common-Rail) und das Druckregelventil jeweils als separate Komponenten ausgebildet. Diese separat ausgebildeten Komponenten des Speichereinspritzsystemes weisen jedoch aufgrund der genauen fertigungstechnischen Bearbeitung ihrer hochdruckseitigen Dichtstellen hohe Herstellkosten auf. Ferner sind an den hochdruckseitigen Dichtstellen Dichtelemente vorzusehen, die den an hochdruckseitigen Dichtstellen auftretenden mechanischen Beanspruchungen gewachsen sind. Aufgrund des hochdruckseitig herrschenden Druckniveaus entstehen an den hochdruckseitig ausgebildeten Dichtstellen im Laufe des Betriebes des Speichereinspritzsystemes zwangsläufig Undichtigkeiten.

Ferner können Bauraumprobleme dadurch entstehen, dass zwischen dem Hochdruckspeicherraum und dem Druckregelventil eine aufgrund der Grösse und der Einbauorientierung dieser Komponenten des Speichereinspritzsystemes im Bauraum Leitungen zwischen diesen erforderlich werden. Werden separate Komponenten gefügt, so ist deren Montage innerhalb des Motorraumes im Zylinderkopfbereich einer selbstzündenden Verbrennungskraftmaschine in bezug auf die Montage schwierig und zeitaufwendig. Ferner können bei den hochdruckseitig zueinander abgedichteten Komponenten Hochdruckspeicherraum und Druckregelventil Temperaturprobleme hinsichtlich des Regelsitzes auftreten. Der Regelsitz stellt die Stelle dar, an der ein beispielsweise als kugelförmiger Schliesskörper ausgebildetes Schliesselement durch einen Ankerteil des Druckregelventiles in einen Sitz gedrückt wird. Die genaue Position dieses Sitzes bestimmt wiederum den sich in einem Druckregelventil, welches über ein Magnetventil angesteuert ist, einstellenden Luftspalt zwischen der Ankerplatte und einer Stirnseite des Magnetkerns. Je genauer der Luftspalt zwischen diesen Komponenten des Druckregelventiles ausgebildet werden kann, eine umso genauere Druckdifferenz Δp entsprechend einer an das Druckregelventil gestellten Toleranz lässt sich erzielen. Verformt sich die Sitzfläche, in welche das kugelförmig ausgebildete Schließelement hineingedrückt wird, durch eine unzulässig starke Erwärmung aufgrund ungleichmäßiger Temperaturverteilung, so stellt sich nach längerem Betrieb und damit verbundener Temperaturerhöhung im Hochdruckspeicherraum eine aufgrund des sich verändernden Luftspaltes der Magnetkomponenten innerhalb des Druckregelventiles verändernder Luftspalt ein. Dadurch wird die zum Magnetstrom I proportionale Drucktoleranz Δp negativ beeinflusst, so dass die Regelgenauigkeit eines aus separaten, hochdruckseitig zueinander abgedichteten Komponenten eines Speichereinspritzsystemes abnimmt.

Eine Vorrichtung zum Ablassen von Fluid aus einem unter hohem Druck stehenden System, insbesondere zum Ablassen von Kraftstoff aus einiem Rail eines Common-Rail-Motors ist aus DE-A 199 52 774 bekannt. Das beschriebene System weist wenigstens eine Auslassöffnung auf, welche von einer Ventileinrichtung verschließbar ist.

### Darstellung der Erfindung

Mit der erfindungsgemäß vorgeschlagenen Lösung kann die Dichtstelle zwischen den hochdruckführenden Baukomponenten eines Speichereinspritzsystemes, nämlich dem Hochdruckspeicherraum und dem Druckregelventil, von der dichtungskritischen Hochdruckseite auf die weniger kritische Niederdruckseite verlegt werden.

Der Einbau des Druckregelventiles in den Hochdruckspeicherraum mit niederdruckseitiger Abdichtung macht eine hochdruckseitige Abdichtung, die hohen mechanischen Belastungen ausgesetzt ist und sich dort einstellenden Undichtigkeiten nach sich zieht, entbehrlich. Der Sitz für das Schliesselement, am Druckregelventil beispielsweise ausgebildet als eine Ventilkugel, kann in eine Stirnseite des Hochdruckspeicherraumes verlegt werden. Dies gestattet eine gute Wärmeabfuhr, da der Sitz massiv, eine gute Wärmeübertragung im Material des Hochdruckspeicherraumes ermöglichend, ausgebildet ist. Da mit der erfindungsgemäßen Lösung eine homogene Temperaturverteilung am Hochdruckspeicherraum erzielbar ist, entfällt eine aufgrund einer starken Erwärmung auftretende Abnahme der Materialhärte, was die Festigkeit des erfindungsgemäß konfigurierten Hochdruckspeicherraumes erheblich erhöht. Ein weiterer Vorteil liegt darin, dass eine Sitzspülung vermieden werden kann. Mittels einer Sitzspülung wurde bei bisherigen Ausführungsvarianten eines Hochdruckspeicherraumes durch Kühlung des Sitzbereiches innerhalb des Niederdruckkreislaufes eine Kühlung des selben erreicht, um dessen unzulässige Erwärmung zu verhindern. Dies machte jedoch zusätzliche Anschlüsse innerhalb des Niederdruckkreislaufes erforderlich, die mit der erfindungsgemäßen Lösung nunmehr entfallen können.

In einer Ausführungsvariante der erfindungsgemäßen Lösung kann der Sitz für das über das Druckregelventil anzusteuernde Schliesselement in die Stirnseite des Hochdruckspeicherraumes eingearbeitet werden. In diesem Falle kann zur Schaffung eines Niederdruckraumes zwischen dem Hochdruckspeicherraum und dem Druckregelventil eine an der Stiernseite des Hochdruckspeicherraumes fertigungstechnisch einfach herzustellende Sack-lochbohrung hergestellt werden. Die Umbangsfläche des Sacklochbohrung liegt vorteilhaft-erweise in Anlage zu einer stirnfläche am Druckregelventil, so dass eine weitere eine Wärmeabfuhrmöglichkeit bildente Materialverbindung geschaffen wird.

Eine andere Ausfügrungsvariante besteht darin, den Sitz für das Schliesselement des Druckregelventiles in einem Einsatzteil auszubilden, falls der Hohlraum des Hochdruck-speicherraumes durchgängig beschaffen sein soll. Das dem Ventilsitz enthaltente Einsatzteil kann in den Hohlraum des Hochdruckspeicherraumes eingepresst oder in diesen eingeschweisst werden. Auch gemäß dieser Ausführungsvariante wird durch die der Stirnseite des Druckregelventil gegenüberliegende Stirnseite des Einsatzteiles ein Niederdruckraum gebildet, in dem die niederdruckseitige Abdichtung ausgebildet werden kann. Sowohl das Einsatzteil mit Ventilsitz als auch die Stirnseite des Hochdruckspeicherraumes in der erst genannten Ausführungsvariante können eine eine Drosselstelle enthaltende Durchgangsbohrung umfassen, die durch das vom Druckregelventil beaufschlagte Schliesselement verschlossen ist.

Nach der Aufnahme des Druckregelventiles an einer der Stirnseite des Hochdrucksammelraumes wird am Druckregelventil die Druckregelfunktion entsprechend einer geforderten Drucktoleranz Δp = f (I), mit I = Ansteuerstrom (Druckregelventil) und der Luftspalt zwischen einer als Magnetventil beispielsweise ausgebildeten Betätigungskomponente des Druckregelventiles eingestellt.

### Zeichnung

Anhand der Zeichnung wird die Erfindung nachstehend eingehender beschrieben.

Es zeigt:
- Figur 1: die Komponenten eines Speichereinspritzsystemes mit Hochdruckspeicherraum,
- Figur 2: den Hochdruckspeicherraum im Längsschnitt,
- Figur 3: ein hochdruckseitig im Hochdruckspeicherraum abgedichtetes elektrisch angesteuertes Druckregelventil gemäß dem Stand der Technik und
- Figur 4: ein Druckregelventil, welches an der Niederdruckseite des Hochdruckspeicherraumes abgedichtet wird.

### Ausführungsvarianten

Der Darstellung gemäß Figur 1 sind die Komponenten eines Kraftstoffeinspritzsystemes mit Hochdruckspeicherraum zu entnehmen.

Das in Figur 1 dargestellte Kraftstoffeinspritzsystem 1 umfasst einen Kraftstoffbehälter 2, in dem sich Kraftstoff entsprechend eines Kraftstoffniveaus 3 befindet. Unterhalb des Kraftstoffspiegels 3 innerhalb des Kraftstoffbehälters 2 ist ein Vorfilter 4 angeordnet, der einem Vorförderaggregat 5 vorgeschaltet ist. Das Vorförderaggregat 5 fördert den über den Vorfilter 4 angesaugten Kraftstoff aus dem Kraftstoffbehälter 2 über einen Kraftstofffilter 6 in einen Niederdruckleitungsabschnitt 7, der in ein Hochdruckförderaggregat 8 mündet. Das Hochdruckförderaggregat 8, bei dem es sich beispielsweise um eine Hochdruckpumpe handeln kann, wird über eine Ansteuerleitung 9 von einem hier nur schematisch dargestellten zentralen Steuergerät 14 angesteuert. Das Hochdruckförderaggregat 8 umfasst neben dem Anschluss des Niederdruckleitungsanschlusses 7 ein an dieses angeflanschtes Druckregelventil 12 mit einem elektrischen Anschluss 14, welcher über eine Ansteuerung 13 ebenfalls über das zentrale Steuergerät 14 angesteuert wird. Vom Hochdruckförderaggregat 8 zweigt ein Hochdruckzulauf ab, über den ein rohrförmig konfigurierter Hochdruckspeicherraum 15 (Common-Rail) mit unter hohem Druck stehenden Kraftstoff beaufschlagt wird. Ferner zweigt vom Hochdruckförderaggregat 8 eine Kraftstoffrücklaufleitung 11 ab, welche in einen Rücklauf 17 mündet, der seinerseits überschüssigen, abströmenden Kraftstoff wieder in den Kraftstoffbehälter 2 zurückleitet.

Der über den Hochdruckzulauf 10 vom Hochdruckförderaggregat 8 geförderte, unter sehr hohem Druck stehende Kraftstoff tritt in den Hochdruckspeicherraum 15 (Common-Rail) ein, an dessen Außenumfang ein Drucksensor 16 aufgenommen sein kann. Der Drucksensor 16 steht seinerseits über eine Drucksignalleitung 25 mit einer zentralen Signalleitung 24 in Verbindung, die sich ihrerseits wieder ausgehend vom Steuergerät 14 erstreckt. Vom Hochdruckspeicherraum 15, der z.B. als ein rohrförmig konfiguriertes Bauteil ausgebildet werden kann, zweigen Hochdruckleitungen 18 in einer der Anzahl der Kraftstoffinjektoren 19 entsprechenden Anzahl ab. Die Hochdruckzuleitungen 18 münden am jeweiligen Zulaufanschluss 20 der Injektorkörper der Kraftstoffinjektoren 19. Die Kraftstoffinjektoren 19 umfassen ihrerseits Aktoren, die z.B. als Piezoaktoren, mechanisch-hydraulische Übersetzer oder auch als Magnetventile beschaffen sein können und die die Einspritzvorgänge in entsprechender Reihenfolge initiieren. Die Aktoren der einzelnen Kraftstoffinjektoren 19 stehen über Aktoransteuerungsleitungen 22 ebenfalls mit der zentralen Signalleitung 24, die vom schematisch wiedergegebenen zentralen Steuergerät 14 ausgeht, in Verbindung. Daneben weisen die einzelnen Kraftstoffinjektoren 19 Rücklaufleitungen 21 auf, die ebenfalls in den bereits erwähnten Rücklauf 17 zum Kraftstoffbehälter 1 münden, so dass z.B. abzusteuernde Steuervolumina in den Kraftstoffbehälter 2 abströmen können.

Vom Steuergerät 14 zweigen neben der bereits erwähnten Ansteuerleitung 13 zur Ansteuerung eines im Druckregelventil 12 enthaltenen Elektromagneten und einer Ansteuerleitung 9 für das Hochdruckförderaggregat 8 sowie einer Drucksensorleitung 25 zum Drucksensor 16 des Hochdruckspeicherraumes 15, auch eine Ansteuerleitung 26 ab, mit welcher das im Kraftstoffbehälter 2 untergebrachte Vorförderaggregat 5 ansteuerbar ist. Das zentrale Steuergerät 14 des Kraftstoffeinspritzsystemes empfängt darüber hinaus Signale von einem Kurbelwellensensor 27, der zur Erfassung der Drehlage der Verbrennungskraftmaschine dient, ferner Signale eines Nockenwellensensors 28, über den die entsprechende Phasenlage der Verbrennungskraftmaschine bestimmbar ist sowie Eingangssignale eines Fahrpedalsensors 29. Ferner erhält das zentrale Steuergerät 14 über die zentrale Signalleitung 24 den Ladedruck 30 charakterisierende Signale über einen entsprechenden im Ansaugtrakt der Verbrennungskraftmaschine untergebrachten Sensor. Darüber hinaus wird die Motortemperatur 31, beispielsweise erfasst an den Wänden der Brennräume der Verbrennungskraftmaschine sowie die Temperatur 32 des Kühlfluides der Verbrennungskraftmaschine über die zentrale Signalleitung 24 an das in Figur 1 wiedergegebene zentrale Steuergerät 14 übermittelt.

Der Darstellung gemäß Figur 2 ist der Hochdruckspeicherraum des Kraftstoffeinspritzsystemes im Längsschnitt zu entnehmen.

Der Hochdruckspeicherraum 15 umschliesst im wesentlichen einen Hohlraum 33. Der in Figur 2 dargestellte Hochdruckspeicherraum 15 ist als separates Bauteil ausgebildet und umfasst an seiner ersten Stirnseite 37 ein als Verschluss ausgebildetes Einsatzelement 39, an welchem der in Figur 1 dargestellte Rücklauf 17 zum Kraftstoffbehälter angeschlossen werden kann. An seiner zweiten Stirnseite 38 umfasst der Hochdruckspeicherraum 15 gemäß der Darstellung in Figur 2 einen Hochdruckanschluss 40, an welchem der in Figur 1 dargestellte Hochdruckzulauf 10 anschliessbar ist. An seiner Aussenumfangsfläche ist der in Figur 1 dargestellte Drucksensor 16 aufgenommen, der über die in Figur 1 dargestellte Drucksensorleitung 25 mit dem Steuergerät 14 (vergleiche Darstellung gemäß Figur 1) verbunden ist.

Entsprechend der Anzahl der mit Kraftstoff über den Hochdruckspeicherraum 15 zu versorgenden Kraftstoffinjektoren 19 sind an der Umfangsfläche des Hochdruckspeicherraumes 15 Anschlussstutzen 34 ausgebildet, an welchen die Hochdruckzuleitungen 18 zu den Kraftstoffinjektoren 19 (vergleiche Darstellung gemäß Figur 1) anschliessbar sind. Die Anschlussstutzen 34 umschliessen jeweils Querbohrungen 35, die mit dem Hohlraum 33 des Hochdruckspeicherraumes 15 in Verbindung stehen und über diesen den unter hohem Druck stehenden Kraftstoff aus dem Hochdruckspeicherraum 15 den einzelnen Kraftstoffinjektoren 19 zuleiten. An der Aussenumfangsfläche des Hochdruckspeicherraumes 15 gemäß der Darstellung in Figur 2 sind darüber hinaus Befestigungslaschen 36 angeschmiedet oder angeschweisst, über welche der Hochdruckspeicherraum 15 im Zylinderkopfbereich einer selbst zündenden Verbrennungskraftmaschine mit diesem verbunden werden kann.

Der in Figur 2 dargestellte Hochdruckspeicherraum 15 umfasst fünf Anschlussstutzen 34, so dass fünf Hochdruckzuleitungen 18 zu den Kraftstoffinjektoren 19 einer selbstzündenden Verbrennungskraftmaschine mit unter hohem Druck stehenden Kraftstoff versorgt werden können. Der in Figur 2 als separates Bauteil dargestellte Hochdruckspeicherraum 15 kann selbstverständlich sowohl zur Versorgung einer vierzylindrigen selbstzündenden Verbrennungskraftmaschine als auch zur Versorgung einer sechs- oder achtzylindrigen Verbrennungskraftmaschine mit Kraftstoff ausgelegt werden.

Figur 3 zeigt ein hochdruckseitig im Hochdruckspeicherraum abgedichtetes elektrisch angesteuertes Druckregelventil gemäß dem Stand der Technik.

Das in Figur 3 im Schnitt dargestellte Druckregelventil enthält einen elektrischen Anschluss 41, der an Ringnuten eines Gehäusekörpers aufgeklippst werden kann oder an diesem angespritzt ist. Innerhalb des Gehäusekörpers ist ein Elektromagnet 46 angeordnet. Dem Elektromagneten 46 gegenüberliegend ist eine Ankerplatte 42 angeordnet, die durch eine Druckfeder 44 beaufschlagt ist. Die Ankerplatte 42 sowie die Druckfeder 44 sind von einem etwa glockenförmig beschaffenen Einsatz 43 umschlossen. Die Ankerplatte 42 steht mit einem Ankerteil 45 in Verbindung, welche eine Verjüngung in Form eines Kegelstumpfes an den der Ankerplatte 42 gegenüberliegenden Ende aufweist. Das verjüngte Ende des Ankerteiles 45 wirkt auf ein hier als Ventilkugel ausgebildetes Schliesselement 47 ein, welches in einem Ventilsitz 49 aufgenommen ist. Der verjüngte, kegelförmig auslaufende Bereich des Ankerteiles 45, welcher auf das in Kugelform ausgebildete Schliesselement 47 einwirkt, ist von einem niederdruckseitigem Raum 50 umschlossen, welcher Öffnungen 51 enthält, über welche bei Betätigung des Schliesselementes 47 hochdruckseitig austretender Kraftstoff in den Niederdruckbereich etwa zum Kraftstoffbehälter des Kraftstoffeinspritzsystemes zurückgefördert wird. An dem in Figur 3 im Schnitt dargestellten Druckregelventil ist eine mit Bezugszeichen 48 gekennzeichnete hochdruckseitige Abdichtung 48 ausgebildet, mit welcher das im Schnitt dargestellte Druckregelventil gemäß Figur 3 sowohl an einem Hochdruckförderaggregat für eine Hochdruckpumpe oder auch an einem Hochdruckspeicherraum angeordnet werden kann. Die mit Bezugszeichen 48 gekennzeichnete hochdruckseitige Abdichtung erfordert eine hohe Bearbeitungsgüte, geringste Toleranzen und ist im Betrieb extrem hohen mechanischen Beanspruchungen ausgesetzt und stellt daher mit zunehmender Lebensdauer eine Schwachstelle eines Kraftstoffeinspritzsystems für selbstzündende Verbrennungskraftmaschinen dar.

Figur 4 zeigt ein Druckregelventil, welches an der Niederdruckseite eines Hochdruckspeicherraumes abgedichtet werden kann.

Aus der Darstellung gemäß Figur 4 gehen im Längsschnitt sowohl der Hochdruckspeicherraum 15 als auch das Druckregelventil 57 hervor.

Der Hochdruckspeicherraum 15 ist in einer das in diesem herrschenden Druckniveau angepassten Wandstärke ausgebildet. Entsprechend der Anzahl der mit Kraftstoff zu versorgenden Kraftstoffinjektoren 19 einer selbst zündenden Verbrennungskraftmaschine sind an der Aussenumfangsfläche des Hochdruckspeicherraumes 15 Anschlussstutzen 34 ausgebildet, die je von einer Querbohrung 35 durchsetzt sind. Über die Querbohrungen 35 strömt der unter hohem Druck stehende Kraftstoff aus dem Hohlraum 33 des Hochdruckspeicherraumes 15 über die Anschlussstutzen 34 in die jeweiligen Hochdruckzuleitungen 18 zu den Injektoren 19, die den Kraftstoff in die Brennräume der zu versorgenden Verbrennungskraftmaschine einspritzen.

Zur Aufnahme des Druckregelventiles 57 ist an einem Ende des Hochdruckspeicherraumes 15 eine beispielsweise als Sackloch beschaffene Bohrung 52 ausgebildet. Die Sacklochbohrung 52 an einem Ende des Hochdruckspeicherraumes 15 bildet bei in dieser montierten Druckregelventil 57 einen Niederdruckbereich. Dem Niederdruckbereich ist ein Niederdruckanschluss 51 zugeordnet, über welcher in den Niederdruckbereich 52, 51 eintretender, aus dem Hohlraum 33 des Hochdruckspeicherraumes 15 austretender, Kraftstoff im Niederdruckbereich des Kraftstoffeinspritzsystemes so z.B. in einen Rücklauf 17 zum Kraftstoffbehälter (vergleiche Darstellung gemäß Figur 1) zurückströmen kann. Das in Figur 4 dargestellte Druckregelventil 57 ist sitzlos ausgebildet und umfasst eine Stirnseite 53, die in einen im Vergleich zum Aussendurchmesser des Druckregelventiles 57 geringeren Durchmesser ausgebildet ist. Innerhalb des Bereiches des Druckregelventiles 57, der in geringerem Durchmesser ausgebildet ist, kann eine Ringnut 55 verlaufen, in welcher ein Dichtelement 56 eingelassen sein kann. Das in die Ringnut 55 eingelassene Dichtelement 56 bildet innerhalb des Niederdruckbereiches 51, 52 eine niederdruckseitige Abdichtung 54, die im Vergleich zu einer hochdruckseitigen Abdichtung (vergleiche Darstellung gemäß Figur 3, Position 48) wesentlich niedrigeren Druckbeanspruchungen ausgesetzt ist. Anstelle der in Figur 4 dargestellten Position der Ringnut 55, welche das Dichtelement 56 aufnimmt, könnte eine Ausnehmung auch im Bereich der stirnseitigen Kontaktfläche des Druckregelventilkörpers mit dem das Sackloch 52 am Hochdruckspeicherraum 15 umschliessenden ringförmigen Fläche angeordnet werden. Die niederdruckseitige Dichtfläche könnte somit in den Stosskontaktbereich zwischen dem ringförmigen Abschnitt, der das Sackloch 52 begrenzt und dem vergrößerten Durchmesser ausgebildeten Körpers des Druckregelventiles 57 verlegt werden. Beiden beispielhaft aufgezeigten niederdruckseitigen Abdichtungen 54 ist gemeinsam, das sie geringeren mechanischen Beanspruchungen, verglichen zu einer hochdruckseitigen Abdichtungsstelle 48 zwischen Druckregelventil 57 und dem Hochdruckspeicherraum 15 ausgebildet sind. Ferner ermöglicht die in Figur 4 dargestellte Anordnung eines Druckregelventiles 57 unmittelbar an einen Hochdruckspeicherraum 15 an einer ersten Stirnseite 37 wie auch an einer zweiten Stirnseite 38 den Verzicht auf eine Leitungsverbindung zwischen Hochdruckspeicherraum und Druckregelventil.

Das Druckregelventil 57 umfasst analog zum in Figur 3 im Schnitt dargestellten Druckregelventil ein Ankerteil 45, welches mit seinem der Druckfeder 44 abgewandten Ende das hier kugelförmig konfigurierte Schliesselement 47 beaufschlagt. Das in Figur 4 kugelförmig ausgebildete Schliesselement 47 arbeitet mit einem Ventilsitz 59 bzw. 61 zusammen.

In einer ersten Ausführungsvariante der erfindungsgemäß vorgeschlagenen Lösung kann der Sitz 59 unmittelbar in einer Stirnwand 58 des Hochdruckspeicherraum 15 eingearbeitet werden. In dieser Ausführungsvariante, d.h. bei einem einteilig konfigurierten Hochdruckspeicherraum 15 wird der Hohlraum 33 des Hochdruckspeicherraumes 15 durch die Stirnseite 58 begrenzt, welche von einer eine Drosselstelle unmittelbar vor dem Schliesselement 47 enthaltenden Bohrung durchsetzt ist. Über den mittels des Ankerteils 45 des Druckregelventiles 57 in den Ventilsitz 59 gedrückten Schliesskörper 47 kann eine Druckentlastung des Hohlraumes 33 des Hochdruckspeicherraumes 15 erfolgen. Die durch das kugelförmig ausgebildete Schliesselement 47 freigebbare bzw. verschliessbare Öffnung des Hohlraumes 33 liegt bezüglich ihrer dem Hohlraum 33 zuweisenden Stirnseite in einem Abstand 62 in bezug auf die Symmetrielinie der Querbohrung 35 eines ersten Hochdruckanschlusses 34. Der Abstand 62 zwischen der Querbohrung 35 des ersten Hochdruckanschlusses 34 und der Stirnseite des Hochdruckspeicherraumes 15 ist so bemessen, das sich mechanische Spannungen innerhalb des Hochdruckspeicherraumes 15 zwischen der Querbohrung 35 und der Stirnseite des Hochdruckspeicherraumes 15 abbauen.

Der in der Stirnseite 58 des Hochdruckspeicherraumes 15 ausgebildete Ventilsitz 59 für das Schliesselement 47 hat insbesondere den Vorteil, dass der Ventilsitz 59 in einem massiv ausgebildeten Bereich ausgebildet ist. Bei sich aufgrund der hohen Drücke einstellender Erwärmung ist eine gleichmäßige Temperaturverteilung, d.h. eine gleichmäßige Wärmeübertragung in das den Ventilsitz 49 umgebende Material möglich, so dass keine Abnahme der Materialhärte bzw. unzulässig hohe Materialspannungen auftreten können, welcher die bei Normaltemperatur vorgenommene Kalibrierung des Druckregelventiles 57, welches vorzugsweise durch einen Elektromagneten 46 betätigt wird, beeinträchtigen können. Damit ist eine Verschiebung der Drucktoleranz Δp = f(I), mit I = Magnetstrom, ausgeschlossen. Mit der bei der in Figur 4 dargestellten Ausführungsvariante eines in den Hochdruckspeicherraum 15 integrierten Druckregelventiles 57 wird eine Kalibrierung, d.h. das Einstellen eines Luftspaltes am Elektromagneten des Druckregelventiles 57 zur Einstellung der Toleranzkennlinie Δp = f(I) am Hochdruckspeicherraum montierten Zustand des Druckregelventiles 57 vorgenommen.

In einer zweiten Ausführungsvariante der erfmdungsgemäß vorgeschlagenen Lösung kann bei zwei- oder mehrteilig ausgebildeten Hochdruckspeicherräumen 15 zur Begrenzung des Hohlraumes 33 ein Einsatzteil 60 in diesen eingepresst oder verschweisst werden. In dieser Ausführungsvariante der erfindungsgemäß vorgeschlagenen Lösung lässt sich ein Ventilsitz 61 in das Einsatzteil 60 einarbeiten. Die dem Hochdruckspeicherraum 33 zuweisende Stirnseite des Einsatzteiles 60 wird bevorzugt ebenfalls in einem Abstand 62 bezogen auf die Symmetrielinie der Querbohrung 35 des ersten Hochdruckanschlusses 34 angeordnet

Bei in den Hohlraum 33 gepressten oder eingeschweissten Einsatzteil 60 besteht ebenfalls eine gute Wärmeabfuhr ermöglichende Verbindung zum Vollmaterial des Hochdruckspeicherraumes 15, so dass die am Ventilsitz 61, der genau bearbeitet wird, auftretende Erwärmung kein Verziehen des Sitzes 61 innerhalb des Einsatzteiles 60 und damit ein Verschieben der Kennlinie des Druckregelventiles 57 auftreten kann.

Darüber hinaus besteht bei beiden beschriebenen Ausführungsvarianten der Anordnung eines sitzlosen Druckregelventiles 57 in einer als Sackloch 52 ausgebildeten Bohrung an einem Hochdruckspeicherraum 15 eine Wärmebrücke der Gestalt, dass das die Sacklochbohrung 52 umgebende Material des Hochdruckspeicherraumes 15 mit einer Stirnseite am Körper des Druckregelventiles 57 anliegt und auf diese Weise als Druckregelventil 57 bzw. dessen Aussenumfangsfläche zur Wärmeabfuhr dienen kann. Der Körper des Druckregelventiles 57, an dessen der Stirnseite 53 gegenüberliegenden Ende elektrischer Anschlüsse 63 bzw. 41 ausgebildet werden können, weist bevorzugt im Bereich der Stirnseite 53 einen Bereich mit verjüngtem Durchmesser auf in welchem eine Ringnut 55, die das Dichtelement 56 der niederdruckseitigen Abdichtung 54 aufnimmt, eingebracht werden kann. Der niederdruckseitige Bereich 52, 51, in welchem die Abdichtung 54 liegt, wird im wesentlichen durch die Sacklochbohrung 52 an einer der Stirnseiten des Hochdruckspeicherraumes 15 sowie den Boden der Sacklochbohrung 52 begrenzt, in welchem der Ventilsitz 59 für das Schliesselement 47 bei einteiligen Hochdruckspeicherräumen 15 bzw. der Ventilsitz 61 bei mehrteiligen Hochdruckspeicherräumen 15 mit eingepresstem oder eingeschweisstem Einsatzteil 60 liegt. Gemäß der in Figur 4 dargestellten Lösung kann eine hochdruckseitige Abdichtung entfallen, wodurch eine einfache erreichbare Dichtigkeit zwischen dem Hochdruckspeicherraum 15 und dem Druckregelventil 57 erreicht werden kann. Ferner lässt sich durch die in beiden Ausführungsvarianten gegebene Anordnung des Sitzes 59 bzw. 61 für das kugelförmig ausgebildete Schliesselement 47 eine gute Sitzkühlung erreichen, da eine Wärmeabfuhr über das den Sitz 59 bzw. 61 umgebende Vollmaterial erfolgen kann. Ferner ist bei der erfindungsgemäß vorgeschlagenen Lösung in beiden Ausführungsvarianten eine Sitzspülung entbehrlich.

Aufgrund der niederdruckseitigen Abdichtung vom Hochdruckspeicherraum 15 und Druckregelventil 57 treten weiterhin geringere Montagekräfte auf. Im Vergleich zu einer hochdruckseitigen Abdichtung, welche besondere Anforderungen an die Fertigungsgenauigkeit und die eingesetzten Werkstoffe insbesondere des Dichtelementes stellt, lässt sich die erfindungsgemäß vorgeschlagene niederdruckseitige Abdichtung 54 bei einem sitzlosen an einer Stirnseite 37 bzw. 38 an den Hochdruckspeicherraum 15 integrierten Druckregelventiles 57 wesentlich kostengünstiger herstellen, da ein wesentlich niedrigere Druckniveau abzudichten ist.

### Bezugszeichenliste

- 1: Kraftstoffeinspritzsystem
- 2: Kraftstoffbehälter
- 3: Kraftstoffniveau
- 4: Vorfilter
- 5: Vorförderaggregat
- 6: Kraftstofffilter
- 7: Niederdruckleitungsabschnitt
- 8: Hochdruck-Förderaggregat
- 9: Ansteuerleitung
- 10: Hochdruckzulauf
- 11: Kraftstoffrücklauf
- 12: Druckregelventil
- 13: Ansteuerraum Elektromagnet
- 14: Steuergerät
- 15: Hochdruckspeicherraum
- 16: Drucksensor
- 17: Rücklauf zum Kraftstoffbehälter
- 18: Hochdruckzuleitung zum Injektor
- 19: Kraftstoffinjektor
- 20: Zulaufseite
- 21: Rücklaufseite Kraftstoffeinspritzsystem
- 22: Aktoransteuerung
- 23: Einspritzdüse
- 24: Zentrale Signalleitung
- 25: Drucksensorleitung
- 26: Ansteuerung Vorförderpumpe
- 27: Kurbelwellensensor
- 28: Nockenwellensensor
- 29: Fahrpedalsensor
- 30: Ladedrucksensor
- 31: Temperaturfühler
- 32: Kühlfluidsensor
- 33: Hohlraum
- 34: Anschlussstutzen für Hochdruckzuleitung
- 35: Querbohrung
- 36: Befestigungslaschen
- 37: Erste Stirnseite Hochdruckspeicherraum
- 38: Zweite Stirnseite Hochdruckspeicherraum
- 39: Verschluss
- 40: Anschlussstutzen Hochdruckanschluss
- 41: Elektrischer Anschluss
- 42: Ankerplatte
- 43: Glockenförmiger Einsatz
- 44: Druckfeder
- 45: Ankerteil
- 46: Elektromagnet
- 47: Schliesselement
- 48: Hochdruckseitige Abdichtung
- 49: Ventilsitz
- 50: Niederdruckraum
- 51: Niederdruckanschluss
- 52: Sackloch
- 53: Stirnseite Druckregelventil
- 54: Niederdruckabdichtung
- 55: Ringnut
- 56: Dichtelement
- 57: Druckregelventil (sitzlos)
- 58: Stimwand Hochdruckspeicherraum
- 59: Stirnwandseitiger Sitz für Schliesselement 47
- 60: Einsatzteil
- 61: Ventilsitz für Schliesselement
- 62: Abstand zum ersten Hochdruckanschluss 34
- 63: Elektrische Anschlüsse Druckregelventil

## Patentansprüche

1. Kraftstoffeinspritzsystem für Verbrennungskraftmaschinen mit einem Hochdruckspeicherraum (15), der über ein Hochdruckförderaggregat (8) mit unter hohem Druck stehenden Kraftstoff beaufschlagt ist und Kraftstoffinjektoren (19) mit Kraftstoff versorgt, wobei das Kraftstoffeinspritzsystem ein Druckregelventil (57) enthält, welches zwischen einer Hochdruckseite (33) und einer Niederdruckseite (50, 51, 52) angeordnet ist, wobei das Druckregelventil (57) ein Schließelement (47) betätigt und das Druckregelventil (57) über einen elektrischen Steller (46) betätigbar ist, wobei das Druckregelventil (57) mit einer Stirnseite (53) einen Niederdruckraum (51, 52) am Hochdruckspeicherraum (15) begrenzt und über eine niederdruckseitige Dichtstelle (54) abgedichtet ist, **dadurch gekennzeichnet, dass** der Hochdruckspeicherraum (15, 58) einteilig ausgeführt ist, wobei der Niederdruckbereich (51, 52) durch die Stirnseite (53) des Druckregelventiles (57) und eine Stirnseite (58) des Hochdruckspeicherraumes (15) gebildet wird und die niederdruckseitige Stirnseite (58) des Hochdruckspeicherraumes (15) einen Sitz (59) für das Schließelement (47) des Druckregelventils (57) aufweist.

2. Kraftstoffeinspritzsystem für Verbrennungskraftmaschinen mit einem Hochdruckspeicherraum (15), der über ein Hochdruckförderaggregat (8) mit unter hohem Druck stehenden Kraftstoff beaufschlagt ist und Kraftstoffinjektoren (19) mit Kraftstoff versorgt, wobei das Kraftstoffeinspritzsystem ein Druckregelventil (57) enthält, welches zwischen einer Hochdruckseite (33) und einer Niederdruckseite (50, 51, 52) angeordnet ist, wobei das Druckregelventil (57) ein Schließelement (47) betätigt und das Druckregelventil (57) über einen elektrischen Steller (46) betätigbar ist, wobei das Druckregelventil (57) mit einer Stirnseite (53) einen Niederdruckraum (51, 52) am Hochdruckspeicherraum (15) begrenzt und über eine niederdruckseitige Dichtstelle (54) abgedichtet ist, **dadurch gekennzeichnet, dass** der Hochdruckspeicherraum (15, 60) mehrteilig ausgebildet ist und ein den Hohlraum (33) des Hochdruckspeicherraums (15) begrenzendes Einsatzteil (60) umfasst, wobei der Niederdruckbereich (51, 52) durch die Stirnseite (53) des Druckregelventiles (57) und die niederdruckseitige Stirnseite des Einsatzteils (60) gebildet wird und die niederdruckseitige Stirnseite des Einsatzteils (60) einen Sitz (61) für das Schließelement (47) des Druckregelventils (57) aufweist.

3. Kraftstoffeinspritzsystem gemäß Anspruch 1 oder 2, **dadurch gekennzeichnet, dass** das Druckregelventil (57) in einen Sitz (52) am Hochdruckspeicherraum (15) aufgenommen ist.

4. Kraftstoffeinspritzsystem gemäß Anspruch 1 oder 2, **dadurch gekennzeichnet, dass** der Niederdruckbereich (51, 52) einen niederdruckseitigen Anschlussstutzen aufweist.

5. Kraftstoffeinspritzsystem gemäß Anspruch 2, **dadurch gekennzeichnet, dass** das Einsatzteil (60) in den Hohlraum (33) des Hochdruckspeicherraumes (15) eingepresst ist.

6. Kraftstoffeinspritzsystem gemäß Anspruch 2, **dadurch gekennzeichnet, dass** das Einsatzteil (60) in den Hohlraum (53) des Hochdruckspeicherraumes (15) eingeschweißt ist.

7. Kraftstoffeinspritzsystem gemäß Anspruch 1 oder 2, **dadurch gekennzeichnet, dass** die niederdruckseitige Abdichtung (54) eine Ringnut (55) mit einem darin aufgenommenen umlaufenden Dichtelement (56) umfasst.

8. Kraftstoffeinspritzsystem gemäß Anspruch 1 oder 2, **dadurch gekennzeichnet, dass** ein die Stirnseite (53) des Druckregelventiles (57) umschließender Ring des Hochdruckspeicherraumes (15) als Wärmeübertragungsbrücke des stirnseitig am Körper des Druckregelventiles (57) anliegt.

9. Kraftstoffeinspritzsystem gemäß Anspruch 1 oder 2, **dadurch gekennzeichnet, dass** der Sitz (59, 61) für das Schließelement (47) am Hochdruckspeicherraum (15) in einem Materialbereich mit die Wärmeabfuhr begünstigenden Eigenschaften liegt.

10. Kraftstoffeinspritzsystem gemäß Anspruch 9, **dadurch gekennzeichnet, dass** der Sitz (59, 61) für das Schließelement (47) in einem Vollmaterialbereich liegt.

11. Kraftstoffeinspritzsystem gemäß Anspruch 1 oder 2, **dadurch gekennzeichnet, dass** das den Hohlraum (33) begrenzende Einsatzteil (60) oder die Stirnseite (58) des Hochdruckspeicherraumes (15) hochdruckseitig in einem Abstand (62) bezogen auf eine Querbohrung (35) eines ersten Hochdruckanschlussstutzens (34) angeordnet sind.

## Claims

1. Fuel injection system for internal combustion engines, with a high-pressure accumulator space (15) which is acted upon via a high-pressure conveying assembly (8) with fuel which is under high pressure, and supplies fuel injectors (19) with fuel, the fuel injection system containing a pressure-regulating valve (57) which is arranged between a high-pressure side (33) and a low-pressure side (50, 51, 52), the pressure-regulating valve (57) actuating a closing element (47) and the pressure-regulating valve (57) being actuable via an electrical actuator (46), the pressure-regulating valve (57) delimiting with one end face (53) a low-pressure space (51, 52) at the high-pressure accumulator space (15) and being sealed off via a sealing point (54) located on the low-pressure side, **characterized in that** the high-pressure accumulator space (15, 58) is produced in one piece, the low-pressure region (51, 52) being formed by the end face (53) of the pressure-regulating valve (57) and one end face (58) of the high-pressure accumulator space (15), and that end face (58) of the high-pressure accumulator space (15) which is located on the low-pressure side having a seat (59) for the closing element (47) of the pressure-regulating valve (57).

2. Fuel injection system for internal combustion engines, with a high-pressure accumulator space (15) which is acted upon via a high-pressure conveying assembly (8) with fuel which is under high pressure, and supplies fuel injectors (19) with fuel, the fuel injection system containing a pressure-regulating valve (57) which is arranged between a high-pressure side (33) and a low-pressure side (50, 51, 52), the pressure-regulating valve (57) actuating a closing element (47), and the pressure-regulating valve (57) being actuable via an electrical actuator (46), the pressure-regulating valve (57) delimiting with one end face (53) a low-pressure space (51, 52) at the high-pressure accumulator space (15) and being sealed off via a sealing point (54) located on the low-pressure side, **characterized in that** the high-pressure accumulator space (15, 60) is of multi-part design and comprises an insert part (60) delimiting the cavity (33) of the high-pressure accumulator space (15), the low-pressure region (51, 52) being formed by the end face (53) of the pressure-regulating valve (57) and by that end face of the insert part (60) which is located on the low-pressure side, and that end face of the insert part (60) which is located on the low-pressure side having a seat (61) for the closing element (47) of the pressure-regulating valve (57).

3. Fuel injection system according to Claim 1 or 2, **characterized in that** the pressure-regulating valve (57) is received in a seat (52) at the high-pressure accumulator space (15).

4. Fuel injection system according to Claim 1 or 2, **characterized in that** the low-pressure region (51, 52) has a connection piece located on the low-pressure side.

5. Fuel injection system according to Claim 2, **characterized in that** the insert part (60) is pressed into the cavity (33) of the high-pressure accumulator space (15).

6. Fuel injection system according to Claim 2, **characterized in that** the insert part (60) is welded into the cavity (53) of the high-pressure accumulator space (15).

7. Fuel injection system according to Claim 1 or 2, **characterized in that** the seal (54) located on the low-pressure side comprises an annular groove (55) with a peripheral sealing element (56) received in it.

8. Fuel injection system according to Claim 1 or 2, **characterized in that** a ring of the high-pressure accumulator space (15), the said ring surrounding the end face (53) of the pressure-regulating valve (57), bears on the end face, as a heat transmission bridge, against the body of the pressure-regulating valve (57).

9. Fuel injection system according to Claim 1 or 2, **characterized in that** the seat (59, 61) of the closing element (47) at the high-pressure accumulator space (15) lies in a material region having properties conducive to the discharge of heat.

10. Fuel injection system according to Claim 9, **characterized in that** the seat (59, 61) of the closing element (47) lies in a solid material region.

11. Fuel injection system according to Claim 1 or 2, **characterized in that** the insert part (60) delimiting the cavity (33) or the end face (58) of the high-pressure accumulator space (15) are arranged, on the high-pressure side, at a distance (62) with respect to a transverse bore (35) of a first high-pressure connection piece (34).

## Revendications

1. Système d'injection de carburant pour moteurs à combustion interne, comprenant une chambre d'accumulation haute pression (15) alimentée en carburant haute pression par l'intermédiaire d'un module d'alimentation haute pression (8) et alimentant en carburant des injecteurs de carburant (19), une soupape régulatrice de pression (57) disposée entre un côté haute pression (33) et un côté basse pression (50, 51, 52), cette soupape régulatrice de pression (57) actionnant un élément de fermeture (47) en étant actionnée par un actionneur électrique (46), la soupape régulatrice de pression (57) délimitant par une face frontale (53) une chambre basse pression (51, 52) au niveau de la chambre d'accumulation haute pression (15) en étant étanche par un point d'étanchéité (54) côté basse pression,
**caractérisé en ce que**
la chambre d'accumulation haute pression (15) est d'une seule pièce, la zone basse pression (51, 52) étant formée par la face frontale (53) de la soupape régulatrice de pression (57) et une face frontale (58) de la chambre d'accumulation haute pression (15), et la face frontale côté basse pression (58) de la chambre d'accumulation haute pression (15) présentant un siège (59) pour l'élément de fermeture (47) de la soupape régulatrice de pression (57).

2. Système d'injection de carburant pour moteurs à combustion interne, comprenant une chambre d'accumulation haute pression (15) alimentée en carburant haute pression par l'intermédiaire d'un module d'alimentation haute pression (8) et alimentant en carburant des injecteurs de carburant (19), une soupape régulatrice de pression (57) disposée entre un côté haute pression (33) et un côté basse pression (50, 51, 52), cette soupape régulatrice de pression (57) actionnant un élément de fermeture (47) en étant actionnée par un actionneur électrique (46), la soupape modulatrice de pression (57) délimitant par une face frontale (53) une chambre basse pression (51, 52) au niveau de la chambre d'accumulation haute pression (15) en étant étanche par un point d'étanchéité (54) côté basse pression,
**caractérisé en ce que**
la chambre d'accumulation haute pression (15) est en plusieurs parties et comprend un insert (60) délimitant la cavité (33) de la chambre d'accumulation haute pression (15), la zone basse pression (51, 52) étant formée par la face frontale (53) de la soupape régulatrice de pression (57) et la face frontale de l'insert (60) côté basse pression, et cette face frontale de l'insert (60) côté basse pression présente un siège (61) pour l'élément de fermeture (47) de la soupape modulatrice de pression (57).

3. Système d'injection de carburant selon la revendication 1 ou 2,
**caractérisé en ce que**
la soupape régulatrice de pression (57) est reçue dans un siège (52) au niveau de la chambre d'accumulation haute pression (15).

4. Système d'injection de carburant selon la revendication 1 ou 2,
**caractérisé en ce que**
la zone basse pression (51, 52) présente un raccord côté basse pression.

5. Système d'injection de carburant selon la revendication 2,
**caractérisé en ce que**
l'insert (60) est inséré dans la cavité (33) de la chambre d'accumulation haute pression (15).

6. Système d'injection de carburant selon la revendication 2,
**caractérisé en ce que**
l'insert (60) est soudé dans la cavité (53) de la chambre d'accumulation haute pression (15).

7. Système d'injection de carburant selon la revendication 1 ou 2,
**caractérisé en ce que**
la garniture d'étanchéité côté basse pression (54) comprend une rainure annulaire (55) logeant à l'intérieur un élément d'étanchéité circulaire (56).

8. Système d'injection de carburant selon la revendication 1 ou 2,
**caractérisé en ce qu'**
un anneau de la chambre d'accumulation haute pression (15) qui entoure la face frontale (53) de la soupape régulatrice de pression (57) sert de pont de transfert thermique et est situé sur la face frontale du corps de la soupape régulatrice de pression (57).

9. Système d'injection de carburant selon la revendication 1 ou 2,
**caractérisé en ce que**
le siège (59, 61) pour l'élément de fermeture (47) au niveau de la chambre d'accumulation haute pression (15) est situé dans une zone de matériau comportant les propriétés appropriées à une évacuation de la chaleur.

10. Système d'injection de carburant selon la revendication 9,
**caractérisé en ce que**
le siège (59, 61) pour l'élément de fermeture (47) est situé dans une zone de matériau plein.

11. Système d'injection de carburant selon la revendication 1 ou 2,
**caractérisé en ce que**
l'insert (60) délimitant la cavité (33) ou la face frontale (58) de la chambre d'accumulation haute pression (15) est disposé côté haute pression dans un espace (62) par rapport à un perçage transversal (33) d'un premier raccord haute pression (34).
